# EUROPÄISCHE PATENTSCHRIFT

(11) **EP 1 015 245 B1**
(45) Veröffentlichungstag und Bekanntmachung des Hinweises auf die Patenterteilung: **10.04.2002**
(21) Anmeldenummer: 98934793.5
(22) Anmeldetag: 26.05.1998
(51) Int. Cl.: B41F 13/012, B41F 13/28, B41F 13/36

(54) **ANTRIEB FÜR EINEN ZYLINDER EINER ROTATIONSDRUCKMASCHINE**
DRIVING MECHANISM FOR A CYLINDER OF A ROTARY PRINTING MACHINE
MECANISME D'ENTRAINEMENT POUR CYLINDRE DE ROTATIVE

(30) Priorität: 28.05.1997 DE 19722379
(43) Veröffentlichungstag der Anmeldung: 05.07.2000
(62) Teilanmeldung aus: 01115865.6
(73) Patentinhaber: Koenig & Bauer Aktiengesellschaft, 97080 Würzburg (DE)
(72) Erfinder: FISCHER, Christian, Martin, Michael, D-97828 Marktheidenfeld (DE)
(86) Internationale Anmeldenummer: DE9801432
(87) Internationale Veröffentlichungsnummer: WO9853995

(56) Entgegenhaltungen:
- DE-B- 1 113 220
- DE-B- 1 259 356
- DE-C- 753 695
- DE-C- 3 704 314
- US-A- 3 769 910

## Beschreibung

Die Erfindung betrifft Antriebe für einen Zylinder einer Rotationsdruckmaschine gemäß dem Oberbegriff der Ansprüche 1 oder 10.

Die EP 06 44 048 A2 beschreibt einen Antrieb einer Zylindergruppe einer Offsetrotationsdruckmaschine mittels eines Zahnriemens.

Die DE 37 04 314 C1 beschreibt eine Anordnung zur Einstellung von Zahnspiel zwischen den Antriebsrädern von bogentransportierenden Zylindern einer Rotationsdruckmaschine. Dabei ist jeder Zylinder in Exzenterbuchsen schwenkbar gelagert.

Der Erfindung liegt die Aufgabe zugrunde, Antriebe für einen Zylinder einer Rotationsdruckmaschine zu schaffen.

Die Aufgabe wird erfindungsgemäß durch die Merkmale der Ansprüche 1 oder 10 gelöst.

Die mit der Erfindung erzielbaren Vorteile bestehen insbesondere darin, daß bei Zylindern deren Drehachse ortsveränderbar bzw. lageveränderbar ist, bei Änderung der Lage eine Veränderung eines Zahnspiels zwischen einem Zahnrad des Zylinders und einem zugeordneten Antriebsritzel minimiert wird.

Ein Ausführungsbeispiel der Erfindung ist in der Zeichnung dargestellt und wird im folgenden näher beschrieben.

Es zeigen:
- Fig. 1: eine schematische Seitenansicht eines Antriebes eines Zylinders;
- Fig. 2: eine schematische Draufsicht eines Antriebes des Zylinders;
- Fig. 3: einen vergrößerten Ausschnitt gemäß Fig. 1.

Ein Zapfen 01 eines rotierendes Bauteiles 02, eines ersten Zylinders 02 eines Druckwerkes einer Rotationsdruckmaschine ist in einem Seitengestell 03 mittels einer Exzenterbuchse 04 ortsveränderbar gelagert. Dabei ist der Zapfen 01 des Zylinders 02 mittels eines Lagers 06 in einer Bohrung 07 der Exzenterbuchse 04 gelagert. Eine Längsachse 08 dieser Bohrung 07 der Exzenterbuchse 04 d. h. die Drehachse 08 des Zylinders 02 ist zu einer Längsachse 09 einer äußeren Mantelfläche 11, d. h. einer Schwenkachse 09 der Exzenterbuchse 04, um eine Exzentrizität e4 versetzt. Diese Exzenterbuchse 04 ist im Seitengestell 03 mittels eines nichtdargestellten Antriebes schwenkbar angeordnet. Auf dem Zapfen 01 des Zylinders 02 ist ein erstes, z. B. geradverzahntes Zahnrad 12 und ein zweites, z. B. schrägverzahntes Zahnrad 13, z. B. ein Antriebsrad 13 angeordnet.

Erfindungsgemäß ist dieser Zylinder 02 als übertragungszylinder 02 einer Druckeinheit einer Offsetrotationsdruckmaschine ausgebildet. Diesem übertragungszylinder 02 ist ein Formzylinder 14 zugeordnet. Dieser Formzylinder 14 ist an seinem Zapfen 16 mit einem z. B. geradverzahnten Zahnrad 17 versehen. Das Zahnrad 12 des übertragungszylinders 02 und das Zahnrad 17 des Formzylinders 14 sind miteinander im Eingriff, so daß übertragungszylinder 02 und Formzylinder 14 über die Zahnräder 12; 17 zum Antrieb formschlüssig gekoppelt sind und ein Zylinderpaar 28 bilden.

Dieses Zylinderpaar 28 ist vorzugsweise nicht mit weiteren Zylindern zum Antrieb formschlüssig gekoppelt.

Dem zweiten Zahnrad 13 des übertragungszylinders 02 ist ein Antriebsritzel 18 zugeordnet. Dieses Antriebsritzel 18 ist beispielsweise direkt auf einem Rotor 19 eines lage- und/oder drehzahlgeregelten Motors 21 angeordnet. Der Motor 21 ist gestellfest angeordnet. Das Antriebsritzel 18 kann aber auch eine eigene, vom Rotor 19 des Motors 21 unabhängige Lagerung aufweisen und mit dem Rotor 19 des Motors 21 über eine Kupplung verbunden sein. Zwischen mit dem Rotor 19 des Motors 21 verbundenen Antriebsritzel 18 und dem Zahnrad 13 des übertragungszylinders 02 können weitere Zahnräder zwischengeschaltet sein. Vorzugsweise greift das dem Rotor 19 des Motors 21 zugeordnete Antriebsritzel 18 direkt in das Zahnrad 13 des übertragungszylinders 02 ein.

Eine erste Gerade 22 wird durch eine Drehachse 23 des Antriebsritzels 18 und der Schwenkachse 09 der Exzenterbuchse 04 festgelegt.
Eine zweite Gerade 24 verläuft durch die Drehachse 08 des Zylinders 02 und der Schwenkachse 09 der Exzenterbuchse 04 in Druck-An Stellung.

In Druck-Ab Stellung ist die Drehachse 08 in eine Stellung 08' verlagert und eine Gerade 24' verläuft durch die Drehachse 08'.

Die erste Gerade 22 und die zweite Gerade 24 bzw. 24' schließen in Druck-An Stellung und in Druck-Ab Stellung einen öffnungswinkel Alpha bzw. Alpha' ein.

Ein Betrag dieser öffnungswinkel Alpha z. B. 15° in Druck-An Stellung ist annähernd gleich (maximale Differenz |Alpha - Alpha'| < 10°, vorzugsweise 5°) einem Betrag des öffnungswinkel Alpha', z. B. -15°, in Druck-Ab Stellung.

Die erste Gerade 22 und die zweite Gerade 24 bzw. 24' schließen einen öffnungswinkel Alpha bzw. Alpha' im Bereich von +/- 20° ein.

In "Druck-Ab" Stellung liegen eine Drehachse 23 eines Antriebsritzels 18, eine Schwenkachse 09 der Exzenterbuchse 04 und eine Drehachse 08 des Zylinders 02 annähernd auf einer gemeinsamen Geraden.

Eine dritte Gerade 26 wird durch eine Drehachse 27 eines zweiten Zylinders 14, z. B. des Formzylinders 14 und der Drehachse 23 des Antriebsritzels 18 festgelegt.
Diese dritte Gerade 26 und die erste Gerade 22 schließen einen öffnungswinkel Beta von 160° bis 200° ein.

Wird durch Schwenken der Exzenterbuchse 04 der übertragungszylinder 02 vom Formzylinder 14 an- bzw. abgestellt, ist eine Veränderung des Zahnspiels zwischen Antriebsritzel 18 und Zahnrad 13 des übertragungszylinders 02 minimal.

Im vorliegenden Ausführungsbeispiel ist das Antriebsritzel 18 dem übertragungszylinder 02 zugeordnet. Es ist auch möglich das Antriebsritzel 18 dem Formzylinder 14 zuzuordnen.

Im vorliegenden Ausführungsbeispiel ist die Druckeinheit als sogenannte Brückendruckeinheit ausgebildet. Bei dieser Brückendruckeinheit wirkt ein übertragungszylinder 02 des ersten Zylinderpaares 28 mit einem übertragungszylinder 02 eines zweiten Zylinderpaares 29 zusammen. Diese beiden Zylinderpaare 28; 29 sind zum Antrieb vorzugsweise nicht formschlüssig miteinander gekoppelt.

Dieses Zylinderpaar 28 kann auch in sogenannten H-Druckeinheiten oder Satellitendruckeinheiten verwendet werden.
Auch ist es möglich eine Mehrzahl von zum Antrieb miteinander formschlüssig gekoppelter Zylinder mittels eines erfindungsgemäß angeordneten Antriebsritzel 18 anzutreiben.

Bezugszeichenliste
- 01: Zapfen
- 02: Zylinder, übertragungszylinder
- 03: Seitengestell
- 04: Exzenterbuchse
- 05: -
- 06: Lager
- 07: Bohrung (04)
- 08: Längsachse (07), Drehachse (02)
- 09: Längsachse (11), Schwenkachse (04)
- 10: -
- 11: Mantelfläche (04)
- 12: Zahnrad (02)
- 13: Antriebsrad, Zahnrad (02)
- 14: Formzylinder
- 15: -
- 16: Zapfen (14)
- 17: Zahnrad (14)
- 18: Antriebsritzel
- 19: Rotor
- 20: -
- 21: Motor
- 22: Gerade (04; 18)
- 23: Drehachse (18)
- 24: Gerade (02; 04)
- 25: -
- 26: Gerade (18; 14)
- 27: Drehachse (14)
- 28: Zylinderpaar, erstes
- 29: Zylinderpaar, zweites

- 08': Drehachse
- 24': Gerade

- e4: Exzentrizität

- Alpha: öffnungswinkel
- Beta: öffnungswinkel

- Alpha': öffnungswinkel

## Patentansprüche

1. Antrieb für einen in einer Exzenterbuchse (04) gelagerten ersten Zylinder (02) einer Rotationsdruckmaschine, wobei auf einem Zapfen (01) des ersten Zylinders (02) ein Antriebsrad (13) vorgesehen ist, wobei mit dem Antriebsrad (13) ein Antriebsritzel (18) zusammenwirkt, wobei eine von einer Drehachse (23) des Antriebsritzels (18) und einer Schwenkachse (09) der Exzenterbuchse (04) festgelegte Gerade (22) mit einer von der Schwenkachse (09) der Exzenterbuchse (04) und der Drehachse (08) des ersten Zylinders (02) festgelegten Geraden (24) einen Öffnungswinkel Alpha im Bereich von + 20° bis - 20° einschließt, **dadurch gekennzeichnet, daß** eine durch eine Drehachse (27) eines zweiten Zylinders (14) und der Drehachse (23) des Antriebsritzels (18) festgelegte Gerade (26) mit der durch die Drehachse (23) des Antriebsritzels (18) und der Schwenkachse (09) der Exzenterbuchse (04) festgelegten Geraden (22) einen Öffnungswinkel Beta im Bereich von 160° bis 200° einschließt, daß die beiden Zylinder (02; 14) als direkt zusammenwirkende Form- und Übertragungszylinder ausgebildet sind und ein Zylinderpaar bilden.

2. Antrieb nach Anspruch 1, **dadurch gekennzeichnet, daß** ein Betrag des Öffnungswinkels Alpha in "Druck-An" Stellung annähernd gleich einem Betrag eines Öffnungswinkels Alpha' in "Druck-Ab" Stellung ist.

3. Antrieb nach Anspruch 1, **dadurch gekennzeichnet, daß** die Antriebsräder (12; 13; 17; 18) als Zahnräder (12; 13; 17; 18) ausgebildet sind.

4. Antrieb nach Anspruch 1, **dadurch gekennzeichnet, daß** der erste Zylinder (02) als Übertragungszylinder (02) einer Offsetrotationsdruckmaschine ausgebildet ist.

5. Antrieb nach Anspruch 1, **dadurch gekennzeichnet, daß** der erste Zylinder (02) als Formzylinder (14) ausgebildet ist.

6. Antrieb nach Anspruch 1, **dadurch gekennzeichnet, daß** der erste Zylinder (02) als Gegendruck- oder Satellitenzylinder ausgebildet ist.

7. Antrieb nach Anspruch 4, **dadurch gekennzeichnet, daß** mit dem Übertragungszylinder (02) ein Formzylinder (14) formschlüssig gekoppelt ist.

8. Antrieb nach Anspruch 1, **dadurch gekennzeichnet, daß** eine Drehachse (08) des ersten Zylinders (02), die Schwenkachse (09) der Exzenterbuchse (04) und eine Drehachse (27) des zweiten Zylinders (14) in "Druck-Ab" Stellung annähernd auf einer gemeinsamen Geraden (24') liegen.

9. Antrieb nach Anspruch 7, **dadurch gekennzeichnet, daß** eine Drehachse (08) des Übertragungszylinders (02) annähernd auf einer von einer Drehachse (23) des Antriebsritzels (18) und einer Drehachse (27) des Formzylinders (14) festgelegten Geraden (26) liegt.

10. Antrieb für einen in einer Exzenterbuchse (04) gelagerten ersten Zylinder (02) einer Rotationsdruckmaschine, **dadurch gekennzeichnet, dass** auf einem Zapfen (01) des ersten Zylinders (02) eine erste Riemenscheibe (13) vorgesehen ist, wobei mit der ersten Riemenscheibe (13) eine zweite Riemenscheibe (18) zusammenwirkt, wobei eine von einer Drehachse (23) der zweiten Riemenscheibe (18) und einer Schwenkachse (09) der Exzenterbuchse (04) festgelegte Gerade (22) mit einer von der Schwenkachse (09) der Exzenterbuchse (04) und der Drehachse (08) des ersten Zylinders (02) festgelegten Geraden (24) einen Öffnungswinkel Alpha im Bereich von + 20° bis - 20° einschließt, dass eine durch eine Drehachse (27) eines zweiten Zylinders (14) und der Drehachse (23) der zweiten Riemenscheibe (18) festgelegte Gerade (26) mit der durch die Drehachse (23) der zweiten Riemenscheibe (18) und der Schwenkachse (09) der Exzenterbuchse (04) festgelegten Geraden (22) einen Öffnungswinkel Beta im Bereich von 160° bis 200° einschließt, daß die beiden Zylinder (02; 14) als direkt zusammenwirkende Form- und Übertragungszylinder ausgebildet sind, und ein Zylinderpaar bilden.

11. Antrieb nach Anspruch 10, **dadurch gekennzeichnet, daß** ein Betrag des Öffnungswinkels Alpha in "Druck-An" Stellung annähernd gleich einem Betrag eines Öffnungswinkels Alpha' in "Druck-Ab" Stellung ist.

12. Antrieb nach Anspruch 10, **dadurch gekennzeichnet, daß** der erste Zylinder (02) als Übertragungszylinder (02) einer Offsetrotationsdruckmaschine ausgebildet ist.

13. Antrieb nach Anspruch 10, **dadurch gekennzeichnet, daß** der erste Zylinder (02) als Formzylinder (14) ausgebildet ist.

14. Antrieb nach Anspruch 10, **dadurch gekennzeichnet, daß** der erste Zylinder (02) als Gegendruck- oder Satellitenzylinder ausgebildet ist.

15. Antrieb nach Anspruch 12, **dadurch gekennzeichnet, daß** mit dem Übertragungszylinder (02) ein Formzylinder (14) formschlüssig gekoppelt ist.

16. Antrieb nach Anspruch 10, **dadurch gekennzeichnet, daß** eine Drehachse (08) des ersten Zylinders (02), die Schwenkachse (09) der Exzenterbuchse (04) und eine Drehachse (27) des zweiten Zylinders (14) in "Druck-Ab" Stellung annähernd auf einer gemeinsamen Geraden (24') liegen.

17. Antrieb nach Anspruch 15, **dadurch gekennzeichnet, daß** eine Drehachse (08) des Übertragungszylinders (02) annähernd auf einer von einer Drehachse (23) der zweiten Riemenscheibe (18) und einer Drehachse (27) des Formzylinders (14) festgelegten Geraden (26) liegt.

## Claims

1. Drive for a first cylinder (02) mounted in an eccentric bush (04) in a rotary printing machine, a drive wheel (13) being provided on a journal (01) of the first cylinder (02), a drive pinion (18) interacting with the drive wheel (13), a straight line (22) defined by an axis of rotation (23) of the drive pinion (18) and a pivot axis (09) of the eccentric bush (04) forming an opening angle alpha in the range from +20° to -20° with a straight line (24) defined by the pivot axis (09) of the eccentric bush (04) and the axis of rotation (08) of the first cylinder (02), **characterized in that** a straight line (26) defined by an axis of rotation (27) of a second cylinder (14) and the axis of rotation (23) of the drive pinion (18) forms an opening angle beta in the range from 160° to 200° with the straight line (22) defined by the axis of rotation (23) of the drive pinion (18) and the pivot axis (09) of the eccentric bush (04), and **in that** the two cylinders (02; 14) are constructed as directly interacting plate and transfer cylinders and form a pair of cylinders.

2. Drive according to Claim 1, **characterized in that** a magnitude of the opening angle alpha in the "print-on" position is approximately equal to a magnitude of an opening angle alpha in the "print-off" position.

3. Drive according to Claim 1, **characterized in that** the drive wheels (12; 13; 17; 18) are constructed as gear wheels (12; 13; 17; 18).

4. Drive according to Claim 1, **characterized in that** the first cylinder (02) is constructed as a transfer cylinder (02) in an offset rotary printing machine.

5. Drive according to Claim 1, **characterized in that** the first cylinder (02) is constructed as a plate cylinder (14).

6. Drive according to Claim 1, **characterized in that** the first cylinder (02) is constructed as an impression or satellite cylinder.

7. Drive according to Claim 4, **characterized in that** a plate cylinder (14) is coupled in a form-fitting manner to the transfer cylinder (02).

8. Drive according to Claim 1, **characterized in that** an axis of rotation (08) of the first cylinder (02), the pivot axis (09) of the eccentric bush (04) and an axis of rotation (27) of the second cylinder (14) lie approximately on a common straight line (24') when in the "print-off" position.

9. Drive according to Claim 7, **characterized in that** an axis of rotation (08) of the transfer cylinder (02) lies approximately on a straight line (26) defined by an axis of rotation (23) of the drive pinion (18) and an axis of rotation (27) of the plate cylinder (14).

10. Drive for a first cylinder (02) mounted in an eccentric bush (04) in a rotary printing machine, **characterized in that** a first belt pulley (13) is provided on a journal (01) of the first cylinder (02), a second belt pulley (18) interacting with the first belt pulley (13), a straight line (22) defined by an axis of rotation (23) of the second belt pulley (18) and a pivot axis (09) of the eccentric bush (04) forming an opening angle alpha in the range from +20° to -20° with a straight line (24) defined by the pivot axis (09) of the eccentric bush (04) and the axis of rotation (08) of the first cylinder (02), **in that** a straight line (26) defined by an axis of rotation (27) of a second cylinder (14) and the axis of rotation (23) of the second belt pulley (18) forms an opening angle beta in the range from 160° to 200° with the straight line (22) defined by the axis of rotation (23) of the second belt pulley (18) and the pivot axis (09) of the eccentric bush (04), and **in that** the two cylinders (02; 14) are constructed as directly cooperating plate and transfer cylinders and form a pair of cylinders.

11. Drive according to Claim 10, **characterized in that** a magnitude of the opening angle alpha in the "print-on" position is approximately equal to a magnitude of an opening angle alpha in the "print-off" position.

12. Drive according to Claim 10, **characterized in that** the first cylinder (02) is constructed as a transfer cylinder (02) in an offset rotary printing machine.

13. Drive according to Claim 10, **characterized in that** the first cylinder (02) is constructed as a plate cylinder (14).

14. Drive according to Claim 10, **characterized in that** the first cylinder (02) is constructed as an impression or satellite cylinder.

15. Drive according to Claim 12, **characterized in that** a plate cylinder (14) is coupled in a form-fitting manner to the transfer cylinder (02).

16. Drive according to Claim 10, **characterized in that** an axis of rotation (08) of the first cylinder (02), the pivot axis (09) of the eccentric bush (04) and an axis of rotation (27) of the second cylinder (14) lie approximately on a common straight line (24') when in the "print-off" position.

17. Drive according to Claim 15, **characterized in that** an axis of rotation (08) of the transfer cylinder (02) lies approximately on a straight line (26) defined by an axis of rotation (23) of the second belt pulley (18) and an axis of rotation (27) of the plate cylinder (14).

## Revendications

1. Dispositif d'entraînement pour un premier cylindre (02), monté dans une douille à excentrique (04), d'une machine à imprimer rotative, sur un tourillon (01) du premier cylindre (02) étant prévue une roue d'entraînement (13), un pignon d'entraînement (18) coopérant avec la roue d'entraînement (13), une droite (22), définie par un axe de rotation (23) du pignon d'entraînement(18) et un axe de pivotement (09) de la douille à excentrique (04) faisant, avec une droite (24), définie par l'axe de pivotement (09) de la douille à excentrique(04) et l'axe de rotation (08) du premier cylindre (02), un angle d'ouverture alpha dans la plage de +20° à -20°, **caractérisé en ce qu'**une droite (26), définie par un axe de rotation (27) d'un deuxième cylindre (14) et l'axe de rotation (23) du pignon d'entraînement (18) fait avec la droite (22), définie par l'axe de rotation (23) du pignon d'entraînement (18) et l'axe de pivotement (09) de la douille à excentrique (04), un angle d'ouverture bêta dans la plage de 160 à 200°, **en ce que** les deux cylindres (02; 14) sont réalisés sous la forme de cylindre porte-cliché et de transfert et forment une paire de cylindres.

2. Dispositif d'entraînement selon la revendication 1, **caractérisé en ce que** la valeur de l'angle d'ouverture alpha à la position "application de pression" est à peu près égale à la valeur de l'angle d'ouverture alpha' à la position "suppression de pression".

3. Dispositif d'entraînement selon la revendication 1, **caractérisé en ce que** les roues d'entraînement (12; 13; 17; 18) sont réalisées sous la forme de roues dentées (12; 13; 17; 18).

4. Dispositif d'entraînement selon la revendication 1, **caractérisé en ce que** le premier cylindre (02) est réalisé sous la forme de cylindre de transfert (02) d'une machine à imprimer rotative offset.

5. Dispositif d'entraînement selon la revendication 1, **caractérisé en ce que** le premier cylindre (02) est réalisé sous la forme de cylindre porte-cliché (14).

6. Dispositif d'entraînement selon la revendication 1, **caractérisé en ce que** le premier cylindre (02) est réalisé sous la forme de cylindre de contre-pression ou satellite.

7. Dispositif d'entraînement selon la revendication 4, **caractérisé en ce qu'**un cylindre porte-cliché (14) est couplé, par une liaison à ajustement de forme, au cylindre de transfert (02).

8. Dispositif d'entraînement selon la revendication 1, **caractérisé en ce qu'**un axe d'entraînement (08) du premier cylindre (02), l'axe de pivotement (09) de la douille à excentrique (04) et un axe de rotation (27) du deuxième cylindre (14) sont situés, à la position "pression supprimée", à peu près sur une droite (24') commune.

9. Dispositif d'entraînement selon la revendication 7, **caractérisé en ce qu'**un axe de rotation (08) du cylindre de transfert (02) est situé à peu près sur une droite (26) définie par un axe de rotation (23) du pignon d'entraînement(18) et un axe de rotation (27) du cylindre porte-cliché (14).

10. Dispositif d'entraînement pour un premier cylindre (02), monté dans une douille à excentrique (04), d'une machine à imprimer rotative, **caractérisé en ce que** sur un tourillon (01) du premier cylindre (02) est prévue une première poulie (13), une deuxième poulie (18) coopérant avec la première poulie (13), une droite (12), définie par un axe de rotation (23) de la deuxième poulie (18) et un axe de pivotement (09) de la douille à excentrique (04), faisant avec une droite (24), définie par l'axe de pivotement (09) de la douille à excentrique(04) et l'axe de rotation (08) du premier cylindre (02), un angle d'ouverture alpha dans la plage de + 20° à - 20°, **en ce qu'**une droite (26), définie par un axe de rotation (27) d'un deuxième cylindre (14) et l'axe de rotation (23) de la deuxième poulie (18), fait avec la droite (22), définie par l'axe de rotation (23) de la deuxième poulie (18) et l'axe de rotation (09) de la douille à excentrique (04), un angle d'ouverture bêta dans la plage de 160° à 200°, **en ce que** les deux cylindres (02; 14) sont réalisés sous la forme de cylindres porte-cliché et de transfert, coopérant directement, et forment une paire de cylindres.

11. Dispositif d'entraînement selon la revendication 10, **caractérisé en ce que** la valeur de l'angle d'ouverture alpha à la position "application de pression" est à peu près égale à la valeur de l'angle d'ouverture alpha' à la position "suppression de pression".

12. Dispositif d'entraînement selon la revendication 10, **caractérisé en ce que** le premier cylindre (02) est réalisé sous la forme de cylindre de transfert(02) d'une machine à imprimer rotative offset.

13. Dispositif d'entraînement selon la revendication 10, **caractérisé en ce que** le premier cylindre (02) est réalisé sous la forme de cylindre porte-cliché (14).

14. Dispositif d'entraînement selon la revendication 10, **caractérisé en ce que** le premier cylindre (02) est réalisé sous la forme de cylindre de contre-pression ou satellite.

15. Dispositif d'entraînement selon la revendication 12, **caractérisé en ce qu'**un cylindre porte-cliché (14) est couplé, par une liaison à ajustement de forme, au cylindre de transfert (02).

16. Dispositif d'entraînement selon la revendication 10, **caractérisé en ce qu'**un axe d'entraînement (08) du premier cylindre (02), l'axe de pivotement (09) de la douille à excentrique (04) et un axe de rotation (27) du deuxième cylindre (14) sont situés, à la position "pression supprimée", à peu près sur une droite (24') commune.

17. Dispositif d'entraînement selon la revendication 15, **caractérisé en ce qu'**un axe de rotation (08) du cylindre de transfert (02) est situé à peu près sur une droite (26) fixée par un axe de rotation (23) de la deuxième poulie (18) et un axe de rotation (27) du cylindre porte-cliché (14).
